# EUROPÄISCHE PATENTSCHRIFT

(11) **EP 0 428 113 B1**
(45) Veröffentlichungstag und Bekanntmachung des Hinweises auf die Patenterteilung: **30.03.1994**
(21) Anmeldenummer: 90121642.4
(22) Anmeldetag: 12.11.1990
(51) Int. Cl.: B65D 90/24

(54) **Abstellplatz für Container**
Stand for a container
Emplacement pour conteneur

(30) Priorität: 14.11.1989 DE 3937822; 21.09.1990 DE 9013372 U
(43) Veröffentlichungstag der Anmeldung: 22.05.1991
(73) Patentinhaber: Kreuzer, Jörg, Dipl.-Volkswirt, D-53819 Neunkirchen-Seelscheid (DE); Sistig, Kurt, Dipl.-Ing., D-53804 Much (DE)
(72) Erfinder: Kreuzer, Jörg, Dipl.-Volkswirt, D-53819 Neunkirchen-Seelscheid (DE); Sistig, Kurt, Dipl.-Ing., D-53804 Much (DE)
(74) Vertreter: Nau, Walter, Dipl.-Ing.

(56) Entgegenhaltungen:
- EP-A- 0 316 837
- CH-A- 543 430
- DE-A- 3 612 856
- DE-U- 9 000 688
- DE-U- 9 006 084
- NL-A- 8 800 624

## Beschreibung

Die Erfindung bezieht sich auf einen Abstellplatz für Behälter, in denen das Erdreich schädigende Materialien gelagert sind, wobei unterhalb des Behälters eine Auffangeinrichtung mit einem Auffangbehälter und einer Abdeckung vorgesehen ist.

Ein solcher Abstellplatz für Behälter ist aus der CH-A 543 430 bekannt. Die Abstellvorrichtung weist einen Tank auf, dessen Oberseite als Abstellplatz für Fässer und Behälter ausgebildet ist. Die aus den Fässern oder Behältern austretende Flüssigkeit kann durch eine Öffnung in den Tank fließen. Weiterhin weist der Abstellplatz eine Abdeckung auf, die fest an dem Tank befestigt ist und deren Seitenwände hochklappbar sind. Der gesamte Abstellplatz ist transportabel ausgelegt und eignet sich daher nur zum Abstellen von kleineren Fässern oder Behältern.

Die Lehre der Druckschrift NL-A 8 800 624 betrifft eine Abdeckeinrichtung für einen Container wobei die Abdeckvorrichtung an auf Fundamenten befestigten Stützen, die seitlich des Containers angeordnet sind, angelenkt ist, und wobei die Abdeckvorrichtung mittels einer Schwenkvorrichtung aufklappbar ist. Durch die Abdeckvorrichtung soll der Container, der im übrigen unmittelbar auf dem neben den Fundamenten anschließenden Boden abgesetzt ist, vor dem Eindringen von Regen in das Containerinnere geschützt werden.

Aufgabe der vorliegenden Erfindung ist es, einen Abstell- bzw. Entsorgungsplatz für Behälter zur Verfügung zu stellen, der eine Schädigung des Erdreiches durch Eindringen schädlicher Stoffe im Bereich des Abstellplatzes mit Sicherheit verhindert, wobei die Größe der Behälter oder Fässer nicht auf Kleinbehälter oder Kleinfässer beschränkt sein soll.

Die Aufgabe der Erfindung wird dadurch gelöst, daß der Behälter als Container mit einem oberen Einfüllbereich zur Aufnahme von Teilen, z.B. Schrottspänen, Schrottstanzteilen und dergl. mit daran haftendem Bohröl, ausgebildet ist, daß die Auffangeinrichtung eine Wanne aufweist, daß ein den Container aufnehmendes Gestell vorgesehen ist, daß am Gestell Stützen befestigt sind, die bis zum Boden der Wanne reichen und daß die Abdeckung als hochklappbares Dach oder verschiebbares Dach ausgebildet ist, wobei die Dächer nach Hochklappen oder Verschieben den Einfüllbereich des Containers freigeben.

Insbesondere im Metall verarbeitenden Gewerbe fallen als Abfallprodukte Späne, Stanzteile und dergl. an. Die Werkzeuge der Bearbeitungsmaschinen werden üblicherweise mit Bohröl gekühlt und geschmiert. Dadurch haftet an den Spänen bzw. Stanzteilen Öl an, das mit dem Schrott in den Container gelangt. Die Container werden je nach betrieblicher Ausstattung auf befestigten Stellen ggfs. Betonflächen abgestellt, wobei jedoch das Problem besteht, das Bohröl, das aus Öffnungen des Containers ausläuft, ins Erdreich gelangt. Selbst wenn die Container, was üblicherweise nicht der Fall ist, dicht ausgeführt wären, ist dies langfristig nicht ausreichend, da im rauhen Betrieb bei der Befüllung der Container mit Schrott sehr schnell Undichtheiten auftreten. Dieser Container wird auf das erfindungsgemäß ausgebildete Gestell abgesetzt und das aus dem Container austretende Bohröl wird in der Wanne aufgefangen. Weiterhin ist die Wanne durch ein den Container aufnehmendes Gestell abgedeckt, das je nach Ausgestaltung der Wanne in einem Absatz derselben bzw. mit Stützen auf dem Boden der Wanne angeordnet ist.

In vorteilhafter Weise ist die Wanne aus Baumaterialien, z.B. Stahlbeton, hergestellt, wobei die Wanne auf ihrer Innenseite mit einem Dichtmittel, z.B. Epoxydharz versehen ist. Alternativ kann die Wanne aus korrosionsbeständigem Material, z.B. feuerverzinktem Stahl, hergestellt sein. Je nach den örtlichen Gegebenheiten kann es zweckmäßig sein, wenn die Wanne als eine Grube ausgehoben und diese in Beton bzw. Stahlbeton ausgeführt wird. Andererseits kann aber auch, wenn die Bodengegebenheiten dies nicht zulassen, oder auch aus Kostengründen, eine Wanne vorgesehen werden, die auf planiertem bzw. entsprechend vorbereitetem Boden abgestellt wird. Die Wanne kann sich - dies muß jedoch nicht unbedingt der Fall sein - an einer Rampe anschließen, wobei die Oberkante der Wanne etwa der Höhe der Rampe entspricht.

In Weiterbildung ist das Gestell vorzugsweise rostartig ausgebildet und weist an seiner Unterseite einen Auffangtrichter auf, dessen Mündung mit einem Tank in Verbindung steht. Dadurch werden alle aus dem Container austretenden Flüssigkeiten über den Auffangtrichter in den Tank geleitet und dort aufgefangen. Der Tank ist in vorteilhafter Weise versetzt, vorzugsweise in Längsrichtung des Gestells, angeordnet und mit einer verschließbaren Zusatzöffnung, die sich an das Gestell anschließt, abgedeckt. Dadurch ergibt sich zum einen eine ebene obere Fläche der Grube bzw. der Wanne zum anderen eine gute Zugangsmöglichkeit zum Tank, so daß die dort angesammelte Flüssigkeit, beispielsweise mit einer Pumpe entfernt und entsorgt werden kann. Andererseits ist es auch möglich, die Zuleitung zum Tank zu unterbrechen und den Tank auszuwechseln. In vorteilhafter Weise sitzt der Tank in einer Vertiefung bzw. einem Sumpf, so daß sich in diesem Bereich auch bei Leckagen am Auffangtrichter, der Leitung oder dem Tank alle Flüssigkeiten sammeln, die ihrerseits von der dichten Wanne aufgefangen werden. Dabei können in Verbindung mit der Wanne statt des Tanks eine Auffang- und ein Vorratsbehälter vorgesehen sein, wobei in dem Auffangsbehälter die Flüssigkeit gesammelt und von dort, z.B. mittels einer schwimmergesteuerten Pumpe, in den Vorratsbehälter gefördert wird.

Wird eine besonders kurze Wanne gewünscht, so können der Auffang- und/oder der Vorratsbehälter und/oder der Tank auch unterhalb des Gestells bzw. Auffangtrichters angeordnet sein, wobei dann eine Reinigungs- oder Zugangsklappe auch seitlich angeordnet sein kann. Je nach Lage der Klappe muß dabei auf Dichtheit geachtet werden.

In vorteilhafter Weise weist darüberhinaus die Wanne und/oder der Tank eine Leckagewarneinrichtung auf, die eventuelle Undichtheiten anzeigt.

In weiterer Ausgestaltung der Erfindung sind, um das Eindringen von Regen in den Container zu verhindern, Pfosten, insbesondere auf einer Längsseite des Abstellplatzes, vorgesehen, an denen ein hochklappbares Dach befestigt ist. Das Hochklappen ist deshalb von Bedeutung, weil üblicherweise die Container mittels eines Absetzkippers transportiert werden, der von oben an den Container heranreichende Hubarme aufweist.

In einer zusätzlichen Ausgestaltung der Erfindung ist als Abdeckung des Containers oder auch eines Lagerplatzes für Altmaterial ein Sektionsdach umgekehrt U-förmig über dem Einfüllbereich des Containers bzw. des Lagerplatzes angebracht. Die einzelnen Segmente sind zueinander überdeckend ausgelegt und stufenweise ein- und ausfahrbar, wobei der beanspruchte Bauraum im eingefahrenen Zustand des Sektionsdaches vorteilhaft nur den Bauraum eines Segmentes erfordert.

Als eine Alternative zu der bevorzugten Gestaltung der Segmente, bei der eine horizontale Verbildung zwischen den beiden Seitenflächen des Segmentes besteht, kann diese durch zwei übereinstimmend schräggestellte Flächen in Form eines Spitzdaches ersetzt werden.

Der erfindungsgemäße Aufbau der Abdeckung sieht weiter seitlich horizontal verlaufend angeordnete Schienen vor, die auf bzw. an einem Tragrahmen angeordnet sind und in denen die Segmente längsverschiebbar sind. Vorteilhaft ist jedem Segment eine eigene Schiene zugeordnet, wobei diese in einem parallelem Abstand zueinander angeordnet sind. Neben einer exakten Führung wird weiter durch die beanspruchte Schienen-Anordnung erreicht, daß seitlich am Container herunterfallendes Material beim Befüllen zwischen den Schienen durchfallen kann und ein Verschieben des Sektionsdaches dadurch nicht behindert wird.

Zur Darstellung einer kostengünstigen Gestaltung der Schienen bietet es sich an, diese durch hochkantig gestellte Flacheisen darzustellen, deren paralleler Abstand beispielsweise durch Abstandshülsen erreichbar ist. Die Schienenmontage wie auch der Austausch einer Schiene wird erleichtert durch eine Verschraubung der einzelnen Schienen jeder Seite zu einer Einheit. Aufgrund des Schienenprofils ist die Gefahr von Verunreinigungen gering, da diese nahezu ungehindert zwischen den Schienen hindurchfallen und weiter sich kein Regenwasser und Schnee im Schienenbereich sammeln kann. Durch Versuche hat sich ein Schienenabstand von ca. 30 mm bewährt, der die Verschiebung des Sektionsdaches in der Praxis gewährleistet.

Eine weitere Ausgestaltung sieht Profilräder vor, über die die einzelenen Segmente in bzw. auf den Schienen leichtgängig abrollen zur Erreichung einer geringen Antriebsleistung und einer leichten manuellen Verschiebbarkeit des Sektionsdaches.

Der Aufbau des erfindungsgemäßen Sektionsdaches sieht Anschläge bzw. Mitnehmer in den einzelnen Segmenten vor, durch die eine Kopplung zwischen dem mit einem Antrieb versehenen Segment und den übrigen Segmenten erfolgt, wobei die Verschiebung eines benachbarten Segmentes erst nach Erreichung eines Stellweges erfolgt, der der Längserstreckung des übergreifenden Segmentes entspricht. Aufgrund der ziehenden oder schiebenden Bewegung der einzelnen Segmente sind diese jeweils stirnseitig in Richtung der Längsachse des Sektionsdaches mit Anschlägen versehen.

Eine einseitige Verlängerung der Schienen erlaubt bei eingefahrenem Sektionsdach die völlige Freilegung des Containers, insbesonderes seines Einfüllbereichs und damit eine optimale Zugänglichkeit. Zur Erreichung einer gewissen Eingrenzung der Schienenverlängerung ist erfindungsgemäß das in Richtung Schienenverlängerung weisende Segment verlängert bzw. mit einem weiteren Segment starr gekoppelt, wobei dieses am freien Ende eine nach innen gerichtete Schräge aufweist zur Eingrenzung des Überstandsmaßes.

Alle Segmente sind weiter mit einem den Schienenbereich bzw. Tragrahmen hintergreifenden Element, z.B. in Form eines Hebels, auf der zum Container gerichteten Seite versehen, der eine Hinterklammerung darstellt und zum Schutz gegen ein "Entgleisen" sowie zur Windsicherung eines Segmentes eingesetzt sind. Durch eine Verbindung der einzelnen Hebel bzw. der Hinterklammerung in Form einer Blechabdeckung kann darüber hinaus ein wirksamer Schutz der Profilräder und Schienen vor aus dem Container fallenden Material erreicht werden.

In einer Ausgestaltung der Erfindung ist ein Motorantrieb für die Verschiebung des Sektionsdaches vorgesehen. Zur Erreicherung einer vorteilhaft einfachen Antriebslösung ist ausschließlich das Segment mit dem Antrieb verbunden, welches zur Verschiebung von der geöffneten in die geschlossene Stellung den längsten Stellweg aufweist. Vorzugsweise ist der Antrieb mit einem einseitigen Kettenantrieb versehen, z.B. in Form einer Umlaufkette, in die ein Antriebsritzel eines Elektromotors eingreift. Zur Antriebskopplung zwischen dem Segment und der Umlaufkette bietet es sich an, Bauelemente vorzusehen, wie z.B. ein Klappriegel oder Schwenkhebel, die ein einfaches und schnelles Lösen des Segment-Antriebes erlauben, um bei einem Stromausfall oder einer Störung im Antrieb das Sektionsdach von Hand verschieben zu können. Eine Einbauanordnung der Umlaufkette unterhalb der Schienen bzw. in einem weitestgehend abgedeckten Gehäuse verringert die Unfallgefahr und schützt die Antriebskette gleichzeitig vor Verschmutzung und erhöht folglich die Verfügbarkeit des Antriebes.

Zum Auslösen des Antriebes dient erfindungsgemäß ein vorzugsweise im Bereich der Schienen oder am Tragrahmen angeordneter Tast- oder Handschalter. Zur Bedienungserleichterung ist weiter eine Funksteuerung vorgesehen, mit der die einzelnen Segmente des Sektionsdaches durch Fernbetätigung verfahrbar sind, was insbesondere für eine Beschickung der Container mittels Gabelstapler vorteilhaft ist und eine Zeitersparnis bewirkt. Außerdem kann die erfindungsgemäße verschiebbare Containerabdeckung gekoppelt werden mit einer selbsttätigen Containerbeschickung. Durch eine Steuerung, mit der sichergestellt ist, daß die Beschickung erst dann erfolgen kann, wenn das Sektionsdach entsprechend geöffnet ist, kann auf einen manuellen Eingriff verzichtet werden.

Zur weiteren Erläuterung der Erfindung wird auf die Zeichnungen verwiesen, in denen Ausführungsbeispiele der Erfindung vereinfacht dargestellt sind.
Es zeigen:
- Fig. 1 bis 4a: einen Abstellplatz für Container in Längs- und Querschnitten, bei dem eine Wanne vorgesehen ist,
- Fig. 5: ein Sektionsdach mit Container in der Perspektive, dargestellt in geschlossener Stellung, bestehend aus drei Segmenten,
- Fig. 6: eine Darstellung gemäß Fig. 5, bei der das Segmentdach geöffnet ist,
- Fig. 7: eine aus vier Segmenten bestehende geschlossene Container-Abdeckung in einer Seitenansicht,
- Fig. 8: die Container-Abdeckung gemäß Fig. 3 in der geöffneten Stellung.

In den Fig. 1 bis 4a sind, soweit im einzelnen dargestellt, mit 1 ein Container bezeichnet, der von einem Gestell 2 getragen wird. Das Gestell ist, im einzelnen nicht dargestellt, rostartig ausgebildet, d.h. es hat eine Vielzahl von Öffnungen, durch die Flüssigkeit hindurchtreten kann. Unterhalb des Gestells 2 ist ein Auffangtrichter 3 angordnet, der über eine Leitung 4 mit einem Absperrhahn oder Absperrventil mit einem Tank 5 verbunden ist.

Das Gestell 2 weist Stützen 14 auf, die auf dem Boden einer Wanne 15 stehen. Die Wanne 15 ist aus korrosionsbeständigem Material, z.B. feuerverzinktem Stahl, rostfreiem Stahl und dergl. hergestellt, wobei die Ränder bis zur Höhe des Gestells 2 reichen. Alternativ kann die Wanne aber auch aus Baumaterialien, z.B. Beton hergestellt sein. In diesem Fall ist die Wanne vorzugsweise als Grube ausgebildet. An das Gestell 2 schließt sich ein Deckel 10 an, durch den ein Zugang in die Wanne gegeben ist. In dem Ausführungsbeispiel gemäß den Fig. 1 bis 4a sind in die Wanne ein Auffangbehälter 16 und Vorratsbehälter 17 eingearbeitet, wobei der Abfluß des Auffangtrichters 3 in den Auffangbehälter 16 mündet. In dem Auffangbehälter 16 ist eine Tauchpumpe installiert, die beispielsweise über einen Schwimmer gesteuert ist und die Flüssigkeit in den Vorratsbehälter 17 fördert, aus dem dann eine endgültige Entsorgung der Flüssigkeit erfolgen kann.

Wie bereits angesprochen, können der Auffang- 16 bzw. Vorratsbehälter 17 oder der Tank 5 auch unterhalb des Gestells 2 angeordnet sein, so daß eine kurze Wanne 15 vorgesehen sein kann.

Wie bereits in der allgemeinen Beschreibung ausgeführt, sind bei den erfindungsgemäßen Abstellplätzen Leckageanzeigen bzw. Flüssigkeitsstandsanzeigen vorgesehen, die z.B. einen Alarm auslösen, wenn der Tank 5 bzw. der Vorratsbehälter 17 mit Flüssigkeit angefüllt sind.

Der erfindungsgemäße Aufbau einer verschiebbaren Abdeckung für Container ist u.a. der Fig. 5 zu entnehmen, bei der das aus den Segmenten 27, 28, 29 bestehende Sektionsdach 20 geschlossen dargestellt ist. Die umgekehrt U-förmig gestalteten Segmente übergreifen die Außenkontur des Containers 26 in seiner oberen Kontur, den Einfüllbereich 33, und sind jeweils seitlich im parallelen Abstand zum Container 26 angeordneten Schienen 30 geführt. Zur Erreichung einer verschiebbaren Abdeckung, die in der geöffneten Stellung wenig Platz beansprucht, sind die einzelnen Segmente zueinander übergreifend ausgelegt, so daß im geöffneten Zustand alle Segmente von dem in seinen Außenabmessungen größten Sektionsdach 27 überdeckt sind. Zur Erreichung einer exakten Längsverschiebung ist jedes Segment in einer eigenen Schiene 30 verschiebbar, wobei die Verschiebung durch einen Elektromotor 24 erfolgen kann, der mittels eines Schalters 23 betätigbar ist. Die Verschiebung des Sektionsdaches kann durch eine Umlaufkette erfolgen, die beispielsweise unterhalb der Schienen 30 angeordnet ist und in die ein am Segment 27 befestigter Mitnehmer greift zum Öffnen oder Schließen des Sektionsdaches 20. Alternativ zum Motorantrieb ist das Sektionsdach auch von Hand verschiebbar. Zur vereinfachten Beschickung des Containers ist der Motorantrieb zur Verschiebung der Container-Abdeckung auch mittels einer Funksteuerung fernbetätigbar. Aus Sicherheitsgründen ist die motorbetriebene Verschiebung des Sektionsdaches gekoppelt mit einer Warnleuchte 25, die ein optisches Signal gibt bei einer Verschiebung der Container-Abdeckung. Der in den Figuren 5 und 6 dargestellte Container 26 befindet sich auf einer Auffangvorrichtung 32, in der aus dem Container 26 austretende Flüssigkeiten, die nicht ins Erdreich dringen dürfen, aufgefangen werden. Ein Tragrahmen 31, der U-förmig ausgebildet ist, umschließt teilweise die Auffangsvorrichtung 32 und ist seitlich des Containers 26 bis ungefähr zu dessen halber Höhe geführt und dient zur Aufnahme der horizontal angeordneten Schienen 30. An den Stirnseiten ist der Tragrahmen 31 offen gestaltet zur Containeraufnahme durch ein Transportfahrzeug.

Aus den Fig. 7 und 8 ist in einer Seitenansicht eine Alternativlösung zu dem zuvor beschriebenen Sektionsdach dargestellt, das insgesamt aus den Segmenten 38 - 40 gebildet ist. Zur Verlängerung des Stellweges vom Sektionsdach 21 ist es in der geöffneten Stellung aufgrund einseitig verlängerter Schienen 42 so weit verschiebbar, daß der Container 36 über den gesamten Einfüllbereich 45 befüllbar ist. Der Aufbau des Sektionsdaches 21 sieht dazu eine starre Verbindung zwischen den Segmenten 37, 38 vor, die gemeinsam verschiebbar sind, wobei das Segment 37 eine schrägverlaufende Stirnseite 41 aufweist, durch die ein Überhang des Segmentes 37 im unteren Bereich verringert ist und andererseits die Verlängerung der Schiene 42 eingegrenzt werden kann. Wie bereits im zuvor beschriebenen Ausführungsbeispiel zeigt auch die Ausführung gemäß den Fig. 7 und 8 eine Auffangsvorrichtung 44, die starr mit dem Tragrahmen 43 verbunden ist und die gemeinsam mit dem Container und dessen verschiebbarer Abdeckung einen Entsorgungsplatz darstellen, der vorteilhaft nicht standortgebunden ist. Der Container kann im übrigen auch als Rollcontainer ausgebildet sein.

## Patentansprüche

1. Abstellplatz für Behälter, in denen das Erdreich schädigende Materialien gelagert sind, wobei unterhalb des Behälters eine Auffangeinrichtung mit einem Auffangbehälter und einer Abdeckung vorgesehen ist, wobei die Auffangeinrichtung eine Wanne (15, 32, 44) aufweist, und ein den Behälter (1, 26, 36, 46) aufnehmendes Gestell (2) vorgesehen ist,
dadurch gekennzeichnet,
- daß der Behälter als Container (1, 26, 36, 46) mit einem oberen Einfüllbereich zur Aufnahme von Teilen z.B. Schrottspänen, Schrottstanzteilen und dergl. mit daran haftendem Bohröl, ausgebildet ist,
- daß am Gestell (2) Stützen (14) befestigt sind, die bis zum Boden der Wanne (15, 32, 44) reichen und
- daß die Abdeckung als hochklappbares Dach (12) oder verschiebbares Dach (20, 21, 22) ausgebildet ist, wobei die Dächer (12, 20, 21, 22) nach Hochklappen oder Verschieben den Einfüllbereich (33, 45, 55) des Containers (1, 26, 36, 46) freigeben.

2. Abstellplatz für Behälter nach Anspruch 1,
dadurch gekennzeichnet, daß die Wanne (15, 32, 44) aus Baumaterialien, z.B. Beton, hergestellt ist, wobei die Wanne (15, 32, 44) auf ihrer Innenseite mit einem Dichtmittel, z.B. Epoxydharz, versehen ist.

3. Abstellplatz für Behälter nach Anspruch 1,
dadurch gekennzeichnet, daß die Wanne (15, 32, 44) aus korrosionsbeständigem Material, z.B. feuerverzinktem Stahl, hergestellt ist.

4. Abstellplatz für Behälter nach einem der vorhergehenden Ansprüche,
dadurch gekennzeichnet, daß das Gestell (2) rostartig ausgebildet ist und daß die unterhalb des Gestells (2) angeordnete Auffangvorrichtung einen Auffangtrichter (3) aufweist, dessen Mündung mit einem Auffangbehälter (16) bzw. Vorratsbehälter (17) oder einem Tank (5) in Verbindung steht.

5. Abstellplatz für Behälter nach einem der vorhergehenden Ansprüche,
dadurch gekennzeichnet, daß der Auffangbehälter (16) bzw. Vorratsbehälter (17) oder der Tank (5) versetzt, vorzugsweise in Längsrichtung des Gestells (2) angeordnet sind und daß oberhalb des Auffangbehälters (16) bzw. Vorratsbehälters (17) oder des Tanks (5) und neben dem Gestell (2) eine verschließbare Zugangsöffnung (9) vorgesehen ist.

6. Abstellplatz für Behälter nach einem der vorhergehenden Ansprüche,
dadurch gekennzeichnet, daß in der Wanne (15, 32, 44) und/oder in den Behältern (16 bzw. 17) oder dem Tank (5) Pumpen und/oder Leckagewarneinrichtungen und/oder Flüssigkeitsstandsanzeigen vorgesehen sind.

7. Abstellplatz für Behälter nach einem der vorhergehenden Ansprüche,
dadurch gekennzeichnet, daß neben bzw. an der Wanne (15, 32, 44) oder dem Gestell (2) Pfosten (11) angeordnet sind, an denen ein hochklappbares Dach (12) befestigt ist.

8. Abstellplatz für Behälter nach einem der vorhergehenden Ansprüche,
dadurch gekennzeichnet, daß zumindest an einer Seite des Gestells (2) nach außen ragende Auffangbleche (18) befestigt sind, die Gefälle in Richtung des Gestells (2) haben.

9. Abstellplatz für Behälter nach einem der vorhergehenden Ansprüche
oder Lagerplatz für Altmaterialien zum Schutz vor Witterungseinflüssen, dadurch gekennzeichnet, daß als Abdeckung ein vorzugsweise U-förmig gestaltetes Sektionsdach (20, 21, 22), in der Größe angepaßt an die abzudeckenden Gegenstände, vorgesehen ist, das mehrere ineinander verschiebbare Segmente (27-29, 38-40, 47-51), die den gesamten Einfüllbereich (33, 45, 55) des Containers (26, 36, 46) überdecken, aufweist, und daß die einzelnen Segmente jeweils zueinander überdeckend ausgelegt und stufenweise ein- und ausfahrbar sind.

10. Abstellplatz für Behälter nach einem der vorhergehenden Ansprüche,
dadurch gekennzeichnet, daß die Segmente (27-29, 38-40, 47-51) des Sektionsdaches (20, 21, 22) in seitlich des Containers (26, 36, 46) verlaufenden Schienen (30, 42, 52) längsverschiebbar sind, daß die Schienen (30, 42, 52) auf einem Tragrahmen (31, 43, 53) angeordnet sind und daß jedem Segment eine Schiene beidseits des Containers zugeordnet ist, wobei die Schienen durch hochkantig gestellte Flacheisen gebildet sind, die mittels Abstandshülsen parallel zueinander gehalten und durch Befestigungselemente zu einer Einheit zusammengefügt sind.

11. Abstellplatz für Behälter nach einem der vorhergehenden Ansprüche,
dadurch gekennzeichnet, daß jedes Segment (27-29, 38-40, 47-51) mit einem die Schienen (30, 42, 52) hintergreifenden Element versehen ist.

12. Abstellplatz für Behälter nach einem der vorhergehenden Ansprüche,
dadurch gekennzeichnet, daß die Segmente (27-29, 38-40, 47-51) des Sektionsdaches (20, 21, 22) motorbetrieben sind, daß ein einseitiger Kettenantrieb für das mit dem Antrieb verbundene, den längsten Stellweg aufweisende Segment vorgesehen ist, daß der Antrieb durch einen Tast- bzw. Handschalter auslösbar ist und daß der Antrieb durch eine Funksteuerung betätigbar ist.

## Claims

1. A stand for vessels for storing materials which are harmful to soil, a collecting device comprising a collecting vessel and a cover being provided under the vessel, the collecting device comprising a trough (15, 32, 44), and a frame (2) to receive the vessel (1, 26, 36, 46) being provided, characterised in that
- the vessel is in the form of a container (1, 26, 36, 46) comprising an upper filling region for receiving parts, e.g. chips or stamped parts of waste material or the like with drilling oil adhering thereto,
- supports (14) extending to the bottom of the trough (15, 32, 44) are secured to the frame (2), and
- the cover is an upwardly-foldable roof (12) or movable roof (20, 21, 22), the roofs (12, 20, 21, 22) being folded up or moved to uncover the filling region (33, 45, 55) of the container (1, 26, 36, 46).

2. A stand for vessels according to claim 1, characterised in that the trough (15, 32, 44) is made of building materials, e.g. concrete, and the trough (15, 32, 44) is internally lined with a sealing material such as epoxy resin.

3. A stand for vessels according to claim 1, characterised in that the trough (15, 32, 44) is made of corrosion-resistant material, e.g. hot-galvanised steel.

4. A stand for vessels according to any of the preceding claims, characterised in that the frame (2) is in the form of a grating and the collecting device disposed under the frame (2) comprises a collecting funnel (3) the mouth of which is connected to a collecting vessel (16) or storage vessel (17) or tank (5).

5. A stand for vessels according to any of the preceding claims, characterised in that the collecting vessel (16) or storage vessel (17) or tank (5) is offset, preferably in the longitudinal direction of the frame (2), and a closable access opening (9) is provided above the collecting vessel (16) or storage vessel (17) or tank (5) and adjacent the frame (2).

6. A stand for vessels according to any of the preceding claims, characterised in that pumps and/or leakage-indicating devices and/or liquid-level indicators are provided in the trough (15, 32, 44) and/or in the vessels (16 or 17) or the tank (5).

7. A stand for vessels according to any of the preceding claims, characterised in that uprights (11) to which an upwardly-foldable roof (12) is secured are disposed adjacent to or on the trough (15, 32, 44) or the frame (2).

8. A stand for vessels according to any of the preceding claims, characterised in that outwardly-projecting collecting metal plates (18) are secured to at least one side of the frame (2) and slope down towards the frame (2).

9. A stand for vessels according to any of the preceding claims or a storage place for waste materials so as to protect them from weathering, characterised in that the cover is a preferably U-shaped sectional roof (20, 21, 22) adapted in size to the articles to be covered and comprises a number of segments (27 - 29, 38 - 40, 47 - 51) movable into one another and covering the entire filling region (33, 45, 55) of the container (26, 36, 46), and the individual segments are designed so as to overlap one another and to be retractable or extendable stepwise.

10. A stand for vessels according to any of the preceding claims, characterised in that the segments (27 - 29, 38 - 40, 47 - 51) of the sectional roof (20, 21, 22) are longitudinally movable on rails (30, 42, 52) extending at the side of the container (26, 36, 46), the rails (30, 42, 52) are disposed on a bearing frame (31, 43, 53) and each segment is assigned a rail on each side of the container, the rails being formed by flat iron bars on edge and held parallel to one another by spacer sleeves and combined by securing elements to form a unit.

11. A stand for vessels according to any of the preceding claims, characterised in that each segment (27 - 29, 38 - 40, 47 - 61) has an element extending behind the rails (30, 42, 52).

12. A stand for vessels according to any of the preceding claims, characterised in that the segments (27 - 29, 38 - 40, 47 - 51) of the sectional roof (20, 21, 22) are motor-driven, a chain drive is provided on one side for the segment connected to the drive and having the longest regulating distance, and the drive is initiated by a push-button or hand switch and is actuated by wireless control.

## Revendications

1. Emplacement pour récipients dans lesquels sont stockés des matériaux toxiques pour le sol, dans lequel en-dessous du récipient se trouve un dispositif réceptacle avec un réservoir et un couvercle dans lequel le dispositif réceptacle comprend un bac (15, 32, 44) et qu'on prévoit un chassis (12) recevant le conteneur (1, 26, 36, 46), caractérisé en ce que le récipient est un conteneur (1, 26, 36, 46) avec un domaine supérieur de remplissage pour recevoir des pièces, par exemple des copeaux de ferraille, de la ferraille de découpe et analogue avec de l'huile d'usinage qui y adhère, et
- en ce que des pieds (14) sont fixés sur le chassis (2) qui vont jusqu'au fond du bac (15, 32, 44) et que le couvercle est constitué d'un toit relevable (12), ou d'un toit (20, 21, 22) qu'on peut faire coulisser, les toits (12, 20, 21, 22) libérant l'accès au domaine de remplissage (33, 45, 55) du conteneur (1, 26, 36, 46) après relevage ou coulissement.

2. Emplacement pour récipient selon la revendication 1, caractérisé en ce que le bac (15, 32, 44) est en matériaux de construction, par exemple en béton, le bac (15, 32, 44) étant muni sur sa face intérieure d'un agent d'étanchéité, par exemple une résine époxyde.

3. Emplacement pour récipient selon la revendication 1, caractérisé en le que le bac (15, 32, 44) est en matériau résistant à la corrosion, par exemple en acier galvanisé.

4. Emplacement pour récipient selon l'une des revendications précédente, caractérisé en ce que le chassis (2) est en forme de grille et que le dispositif de réception disposé en-dessous du chassis (2) présente un entonnoir de réception (3) dont l'embouchure est en communication avec un récipient (16) ou une réserve (17) ou un réservoir (15).

5. Emplacement pour récipient selon l'une des revendications précédentes, caractérise en ce que le récipient de réception (16) ou la réserve (17) ou le réservoir (15) sont décalés, de préférence dans le sens longitudinal du chassis (2) et qu'au-dessus du récipient de réception (16) ou de la réserve (17) ou du réservoir (15) et à côté du chassis (2) on prévoit un orifice d'accès (9) obturable.

6. Emplacement pour récipient selon l'une des revendications précédentes, caractérisé en ce que dans le bac (15, 32, 44) et/ou dans les récipients (16 ou 17) ou dans le réservoir (15) sont placés des pompes et/ou des dispositifs d'indication de fuite et/ou des indicateurs de niveau de liquide.

7. Emplacement pour récipient selon l'une des revendications précédentes, caractérisé en e qu'à côté ou sur le bac (15, 32, 44) ou sur le chassis (2) sont implantés des poteaux (11), sur lesquels est fixé un toit relevable (12).

8. Emplacement pour récipient selon l'une des revendications précédentes, caractérisé en ce qu'au moins sur un côté du chassis (2) des tôles de réception (18) sont fixées et dépassent vers l'extérieur et sont inclinées vers le chassis (2).

9. Emplacement pour récipient selon l'une des revendications précédentes ou zone de stockage pour vieux matériaux à protéger des intempéries, caractérisé en ce que comme couverture on prévoit un toit à section (20, 21, 22) de préférence en forme de U, de taille adaptée aux objet à recouvrir, qui présente plusieurs segments pouvant coulisser l'un dans l'autre (27-29, 38-40), qui recouvrent l'ensemble du domaine de remplissage (33,45) du conteneur (26, 36), et que chaque segment est conçu pour être recouvert par le suivant et être progressivement sorti ou rentré.

10. Emplacement pour récipient selon l'une des revendications précédente, caractérisée en ce que les segments (27-29, 38-40), du toit à section (20, 21), peuvent coulisser longitudinalement sur des rails (30, 42), s'étendant à côté du conteneur (26, 36), que les rails (30, 42), sont disposés sur un cadre support (31, 53) et qu'à chaque segment correspond un rail de chaque côté du conteneur, les rails étant formés de fers plats posés sur chant, qui sont maintenus parallèles l'un à l'autre au moyen de douilles d'écartement et qui sont assemblés en une unité par des éléments de fixation.

11. Emplacement pour récipient selon l'une des revendications précédentes, caractérisé en ce que chaque segment (27-29, 38-40) est muni d'un élément qui entoure les rails (30, 42).

12. Emplacement pour récipient selon l'une des revendications précédentes, caractérisé en ce que les segments (27-29, 38-40) du toit à section (20, 21) sont entraînés par moteur, qu'on prévoit un entraînement par chaîne d'un côté pour le segment présentant le plus long chemin de réglage, lié à l'entraînement, l'entraînement est branché par un commutateur à touche ou à manette et que l'entraînement est actionnable par une télécommande.
